# FASCICULE DE BREVET EUROPEEN

(11) **EP 1 203 722 B1**
(45) Date de publication et mention de la délivrance du brevet: **03.01.2007**
(21) Numéro de dépôt: 01402807.0
(22) Date de dépôt: 30.10.2001
(51) Int. Cl.: B65D 5/70, B65D 5/74

(54) **Etui a bec verseur inviolable et depliable**
Etui mit einem garantiegesicherten und faltbaren Ausguss
Case with tamper proof and foldable spout

(30) Priorité: 03.11.2000 AR 0105794
(43) Date de publication de la demande: 08.05.2002
(73) Titulaire: Forme Produit Innovation (S.a.r.l.), 92130 Issy les Moulineaux (FR)
(72) Inventeur: Urtubey, Martin Gabriel, C1428CZP Buenos Aires (AR)
(74) Mandataire: Fosse, Danièle

(56) Documents cités:
- EP-A- 0 636 544
- WO-A-89/05267
- US-A- 3 133 688

## Description

La présente invention concerne un étui à bec verseur inviolable et dépliable, pouvant contenir des produits fluides, tels que de la poudre et des grains. Elle concerne plus particulièrement un étui du type défini par une boite, dont les côtés sont de préférence parallèles, et dans lequel le bec précité est réalisé sur les bords de la boite et est délimité par les parois latérales, supérieures et frontales de celle-ci. Cet étui est aussi d'un type pour lequel le bec verseur est réalisé comme une partie d'un matériau de faible épaisseur, du type feuille ou similaire, à partir duquel la boite est fabriquée, et de plus, il se déploie d'une position de fermeture à une position d'ouverture de la boite et vice-versa. Ce matériau de faible épaisseur sera appelé ci-après "matériau en feuille".

Dans l'état de la technique, plusieurs types d'étuis pour produits en poudre ou grains sont connus, que ce soit des produits pour le nettoyage, par exemple du savon en poudre ou en granulés, ou des produits alimentaires, par exemple du lait en poudre, du café, des épices, des céréales, etc., pour citer seulement les cas les plus communs ou fréquents dans leur usage. La plupart de ces étuis ont la forme d'une boite parallélépipédique rectangle scellée, pour laquelle, dans l'un des coins on a imprimé des lignes qui indiquent la découpe à réaliser, par exemple à l'aide d'une paire de ciseaux ou de tout autre instrument tranchant, pour ouvrir un orifice de sortie du produit contenu et, en outre, pour y introduire les parois latérales et la paroi frontale de la boite dans le but de conformer un canal ou bec verseur du produit. Dans d'autres cas, les lignes imprimées dans le coin de la boite coïncident avec un affaiblissement de la paroi du matériau en feuille pour réaliser une découpe en pressant manuellement sur la zone définie par les susdites lignes.

Le principal désavantage de ce type d'étui réside essentiellement dans le fait que, une fois le matériau découpé, et qu'un orifice d'ouverture et un canal ou bec verseur sont formés, la boite ne peut plus être fermée convenablement, ce qui non seulement peut occasionner le renversement du produit si la boite bascule accidentellement, mais en plus expose les produits à l'entrée de particules, d'objets étrangers et/ou de liquides, ce qui dégrade les propriétés physiques et/ou chimiques de ces produits et, en général, leur pureté même. Cet inconvénient doit être évité tout particulièrement quand il s'agit de produits alimentaires.

Un autre type d'étui de même nature inclut, dans le coin destiné à un orifice de sortie et au bec verseur, un accessoire rajouté à la paroi frontale de la boite, en général en métal, qui consiste en une sorte de bouchon-bec verseur dépliable articulé à travers sa partie inférieure, et qui est la plupart du temps scellé, par exemple à l'aide d'une étiquette autocollante, pour garantir l'inviolabilité de l'étui. On pourrait estimer que ce type d'étui avec bouchon-bec incorporé résout, en principe, les problèmes des boites qui s'ouvrent par coupure, comme celles citées préalablement.

Cependant, cette configuration n'est pas exempte d'inconvénients. Les matériaux et les pièces utilisés, les machines et les étapes des processus de fabrication pour la mise en forme de la boite à partir du matériau en feuille et le montage du bouchon-bec dans cette boite, ont une incidence considérable sur les coûts de fabrication, ce qui se ressent sur le prix de la vente final au public.

On connaît également par le document EP 0 636 544, un étui à bec verseur inviolable et dépliable, pouvant contenir des produits fluides, du type boite. Le bec est réalisé sur un bord de la boite et délimité par les parois latérales, supérieure et frontale de celle-ci. L'étui est construit à partir d'une pré-découpe en matériau de type feuille. Le bec est dépliable entre des positions de fermeture et d'ouverture. La paroi supérieure de la boite présente une portion plane inclinée vers le bas à l'aide de premiers plis formés sur les parois latérales de la boite. Le bec est défini sur la paroi frontale de la boite à partir de seconds plis sur les parois latérales et se projette vers le haut en partant d'une empreinte transversale d'articulation inférieure de la paroi frontale, aboutissant sur un bord supérieur, fixé de façon détachable à ladite boîte. Un étui de ce type est également connu de US-A-3 133 688.

L'invention vise à pallier les inconvénients des étuis de l'art connu, et dont certains viennent d'être rappelés, à titre d'exemples les plus représentatifs

L'invention se fixe pour but un étui qui non seulement simplifie considérablement les aspects structurels de la boite à bec verseur devant être obtenue, mais aussi réduit considérablement les coûts de fabrication et, de plus, offre des avantages qui se manifestent en particulier lors de l'utilisation de l'étui par un consommateur.

En effet, l'étui selon l'invention, tel qu'il sera décrit de façon plus détaillée ci-après, autorise une fabrication très simple, rapide et bon marché. En ce qui concerne son usage, il sera montré qu'il réunit tout à la fois les avantages pratiques des étuis conformés en une seule pièce de matériau en feuille et dispose d'un bouchon-bec verseur efficace et de manipulation très facile.

La présente invention se fixe donc pour but de fournir un étui à bec verseur inviolable et dépliable, pouvant contenir des produits fluides, tels que de la poudre et des grains, étui réalisé à partir d'une seule pièce de matériau en feuille, dans lequel le bec verseur constitué une partie du matériau en feuille.

La présente invention se fixe aussi pour but de fournir un étui à bec verseur inviolable et dépliable, dans lequel le bec peut s'ouvrir sans qu'il soit nécessaire d'utiliser des éléments tranchants ou similaires et, une fois l'étui ouvert et formée un orifice de sortie du produit contenu dans l'étui, le bec fait aussi office d'organe de fermeture.

La présente invention se fixe enfin pour but de fournir un étui à bec verseur inviolable et dépliable, dans lequel les éléments qui lui concèdent le caractère d'inviolabilité font partie du matériau en feuille constituant l'étui.

L'invention a donc pour objet principal un étui à bec verseur inviolable et dépliable, pouvant contenir des produits fluides, tels que de la poudre et des grains, du type où ledit étui est défini par une boite, aux côtés préférentiellement parallèles, dans laquelle ledit bec est réalisé sur les bords de ladite boite et est délimité par les parois latérales, supérieure et frontale de celle-ci, de telle sorte que ledit bec verseur fasse partie d'une pré-découpe ou gabarit de matériau en feuille, à partir duquel est fabriquée ladite boite, et ayant la faculté de passer d'une position de fermeture à une position d'ouverture de ladite boite et vice-versa, et dont ledit bec définit une fermeture de l'orifice de sortie et un organe de canalisation du produit contenu dans ladite boite, ledit bord étant un bord tronqué qui présente une portion plane inclinée vers le bas en partant d'une empreinte transversale formée sur la paroi supérieure de ladite boite et de premiers plis des parois latérales de ladite boite, alors qu'en outre, ledit bec verseur est défini sur la paroi frontale de ladite boite par une portion plane dépliable qui se projette à partir d'une empreinte transversale d'articulation inférieure et comprend un secteur central, et de second plis des parois latérales de ladite boite, cette portion plane dépliable aboutissant sur un bord supérieur fixé de façon détachable à ladite boite, caractérisé en ce qu'à partir dudit bord supérieur de ladite portion plane dépliable se projette au moins une languette de sécurité, fixée à ladite boite à l'aide d'un matériau adhésif, qui se prolonge au moins sur ladite portion plane inclinée, ladite languette présentant une découpe centrale qui définit le périmètre d'une languette d'accrochage, de traction, de détachement et de dépliage dudit bec verseur, et des affaiblissements de déchirement coïncidents avec ledit bord supérieur de ladite portion plane dépliable définie latéralement par rapport à ladite languette.

L'invention va maintenant être décrite de façon plus détaillée en se référant aux dessins annexés, parmi lesquels :
- la figure 1 est une vue en perspective, de trois quart de face, en vue plongeante, illustrant un mode de réalisation préféré d'un étui selon la présente invention, illustré avec le bec verseur à l'état plié en position de fermeture de l'orifice de sortie du produit contenu dans l'étui ;
- la figure 2 est une vue en perspective, de trois quart de face, en vue plongeante, montrant la partie supérieure de l'étui de la figure 1, qui illustre dans ce cas le bec verseur à l'état déplié en position d'ouverture de l'orifice de sortie du produit contenu ;
- la figure 3 représente schématiquement une coupe en élévation latérale partielle de la portion supérieure de l'étui des figures 1 et 2,
dans laquelle il est montré la forme adoptée par le bec verseur en position pliée comme illustré par la figure 1;
- la figure 4 représente schématiquement une coupe en élévation latérale partielle de la portion supérieure de l'étui des figures 1 et 2,
dans laquelle il est montré la forme adoptée par le bec verseur en position dépliée comme illustré par la figure 2 ;
- la figure 5 montre une pré-découpe utilisée pour la fabrication de l'étui objet de la présente invention, où la pré-découpe est illustrée totalement dépliée; et
- la figure 6 est un détail de la pré-découpe de la figure 5 correspondant à la portion définie par celui-ci pour la réalisation de l'orifice de sortie et le bec verseur de l'étui selon la présente invention.

On va maintenant décrire un exemple de réalisation d'un étui selon un mode de réalisation préféré de l'invention par référence aux figures 1 à 6. Sur ces figures, les éléments identiques portent les mêmes références et ne seront re-décrits qu'en tant que de besoin.

On considère en premier lieu les figures 1 et 2. Sur ces figures, on peut observer que l'étui selon de la présente invention est défini par une boite sensiblement parallélépipédique rectangle, désignée par le numéro de référence général 1, qui présente des parois latérales 2, une paroi frontale 3, une paroi supérieure 4, une paroi inférieure 5 et une paroi postérieure 6. Un bec verseur 8 est réalisé dans un bord tronqué 7 de la boite 1. Le bec verseur 8 est délimité par les parois latérales 2, frontale 3 et supérieure 4 de la boite 1. Le bec verseur 8 fait partie d'une pré-découpe de matériau en feuille, par exemple du carton, tel que le montrent les figures 5 et 6, à partir duquel on fabrique la boite 1. Le bec verseur 8 peut se déplacer d'une position de fermeture vers une position d'ouverture de la boite 1 et vice-versa, définissant à la fois une fermeture de l'orifice de sortie du produit contenu et une portion de canalisation du produit contenu dans la boite.

Le bord tronqué 7 présente une portion plane 9 inclinée vers le bas définie à partir d'une empreinte transversale 10 formée sur la paroi supérieure 4 et des premiers plis 11 des parois latérales 2 de la boite 1. Dans le cadre de la présente description, les mots "empreinte" et "plis" seront utilisés indistinctement et leur signification devra être interprétée, de façon plus générale, comme se rapportant à tout type de marquage, ligne de pré-découpe ou ligne d'affaiblissement le long desquels on peut faire un plis ou pliage d'une partie souhaitée. Le bec verseur 8 est défini sur la paroi frontale 3 de la boite 1 par une portion plane dépliable, qui se projette à partir d'une empreinte transversale 12 d'articulation inférieure et comprend un secteur central 13 et de seconds plis 14 des parois latérales 2. La portion plane dépliable aboutit sur un bord supérieur 15 qui est fixé de façon détachable sur la portion plane 9 de la paroi supérieure 4 par une languette de sécurité 16 qui se projette du bord supérieur 15 sur la portion incliné 9 à laquelle elle est fixée, par exemple, avec de la colle ou un autre type de matériau adhésif. Éventuellement la languette de sécurité 16 peut aussi s'étendre partiellement sur la paroi supérieure 4, ou elle peut être disposée sous la ligne de plis 10, et même en dessous de l'extrémité la plus exposée de la languette 16, en fonction de ce qui est considéré le plus pratique.

Pour permettre que la portion dépliable qui constitue le bec verseur 8 se détache, la languette 16 présente une pré-découpe, comprenant deux parties, référencées 15a et 15b respectivement, coïncidant avec des segments latéraux du bord supérieur 15 défini sur chaque côté d'une découpe centrale 16', qui, à son tour définit la languette 17 d'accrochage, de traction, de détachement et de dépliage du bec verseur 8.

Sur les figures 2 et 4, on peut apprécier clairement comment la languette 16 reste fixée sur la portion plane inclinée 9 après avoir détaché et déplié le bec verseur 8 en tirant de la languette 17.

Sur les figures 1 et 3, on voit comment, en position pliée, le bec verseur 8 ferme la boite 1, alors que, sur les figures 2 et 4, on peut observer que lorsque le bec verseur 8 est déplié, un orifice de sortie 18 étant formé, à travers lequel le produit contenu dans la boite 1 peut s'écouler librement, le produit étant canalisé par le bec verseur 8.

Pour décrire plus en détail la réalisation de l'étui objet de la présente invention comme étui et bec verseur formés d'une seule pièce à partir d'une pré-découpe de matériau en feuille, comme du carton, on va maintenant considérer les figures 5 et 6.

En effet, sur la figure 5 on voit que dans la pré-découpe illustrée on a défini deux plans ou rabats supérieurs 4a et 4b, pour former la paroi supérieure 4 et les plans ou les rabats inférieurs 5a et 5b, pour former la paroi inférieure 5 de la boite 1, auxquelles s'ajoutent, respectivement, les rabats 4c et 5d qui se projettent de la paroi postérieure 6 pour unir cette dernière avec les parois supérieures 4, 5 et 5c. D'autre part, de la paroi 2 que l'on voit à gauche de cette figure 5, un rabat 6a est projeté pour unir la paroi latérale 2 à la paroi postérieure 6. Pour former la portion plane inclinée 9, à partir des rabats 4a et 4b se projettent, respectivement, les rabats 9a et 9b, lesquels restent totalement ou partiellement superposés lors du pliage de cette pré-découpe pour la fabrication de la boite 1. Ces rabats 9a et 9b comportent des lignes de pliage10a et 10b, respectivement.

Un secteur central 13 est défini par des portions inférieures 13a et supérieures 13b, qui pour plus de clarté ont étés séparées par une ligne pointillée. La portion inférieure 13a présente des bords latéraux droits 19. La portion supérieure 13b, présente substantiellement la forme d'un obus, et comporte des bords latéraux curvilignes 20, lesquels se rejoignent à l'extrémité du secteur central 13 où se définit la languette d'accroche 17.

Entre les rabats 9a et 9b et les parois latérales respectives 2, on voit les premiers plis 11 des parois 2, lesquels sont des secteurs triangulaires dont le petit angle α, représenté sur la figure 6, est défini par un sommet 21 et coïncide avec l'empreinte transversale 10 de la paroi supérieure 4. Dans un mode de réalisation préféré, l'angle α est approximativement égal à 30° et, lors du pliage du matériau en feuille pour la fabrication de la boite 1, il détermine une inclinaison approximative de 60° de la portion plane inclinée 9 par rapport à la paroi supérieure 4. Cependant, il doit être clair que la valeur des angles peut varier, par exemple, en fonction des procédés de fabrication de la boite, ou en fonction des proportions volumétriques de la boite 1.

Chacun des seconds plis 14 des parois latérales 2 de la boite 1 est défini par un premier secteur triangulaire 22, dont le sommet 23 correspond au petit angle β (voir figure 6) coïncidant avec l'extrémité correspondante de l'empreinte d'articulation transversale 12 du bec verseur 8. Le petit côté du premier secteur triangulaire 22 coïncide avec un segment opposé 24 du bord supérieur 15 de la portion plane dépliable qui forme le bec 8, alors qu'un côté 22' du premier secteur triangulaire 22, qui est adjacent au secteur central 13, coïncide avec le bord droit latéral 19 de ce dernier et se prolonge jusqu'au bord supérieur 15 du secteur plan dépliable.

Entre chacun des premiers secteurs triangulaires 22 et la portion supérieure 13b du secteur central 13 du bec verseur 8, on définit une portion à propriété élastique 25. Celle-ci, lors de la traction à partir de la languette 17, réagit, de façon corrélative, aussi bien à l'ouverture comme à la fermeture du bec verseur 8. La portion à propriété élastique 25 est dotée d'une forme substantiellement triangulaire et présente un côté curviligne coïncidant avec le segment défini par le bord curviligne 20 de la portion supérieure 13b du secteur central 13. De plus, cette portion à propriété élastique 25 a un premier côté droit coïncidant avec un segment supérieur du côté adjacent du premier secteur triangulaire 22 et, d'autre part, un deuxième côté droit coïncidant avec un segment intermédiaire 26 du bord supérieur 15 du secteur central 13, à partir duquel se projette la languette de sécurité 16.

Selon une variante de réalisation préférée, dans les seconds plis précités 14, le petit angle du premier secteur triangulaire 22 est approximativement de 15° à 18°, ce qui, lors du pliage de la pré-découpe pour la fabrication de la boite 1, définit une inclinaison approximative de 30° du secteur central 13 avec la portion à propriété élastique 25, ce par rapport à la paroi frontale 3. De cette façon, au moins une partie de la portion supérieure 13b du secteur 13 et de la portion 25 se superposent sur la portion plane inclinée 9, fermant l'orifice de sortie 17 (voir figure 3). De nouveau, il doit être clair que les valeurs des angles peuvent varier, par exemple, en fonction des procédés de fabrication de la boite, ou en fonction des proportions volumétriques de la boite 1.

Il faut remarquer que le périmètre des premiers plis 11 et des deuxièmes plis 14 des parois latérales 2 de la boite 1 sont imposés par des empreintes qui, dans le cas particulier des seconds plis 14 définissent des lignes d'articulation du bec verseur 8. Les premiers plis 11 définissent les surfaces de repos du bec verseur 8, quand il est fermé, et d'adhésion de la languette 16.

Sur la figure 6, on a représenté les principales proportions des dimensions telles que les relations angulaires et longueur/largeur des parties de la pré-découpe de la figure 5, lesquelles sont liées entre elles pour permettre la construction du bec verseur 8 selon les particularités fonctionnelles déjà citées.

En effet, en premier lieu on remarque que la largeur *I*₁₇ de la languette d'accrochage 17 et la largeur *I*₁₆ associée aux bords curvilignes 20 d'induction de l'ouverture et fermeture du bec verseur 8, ont une relation dans un rapport 2/3, de *I*₁₆ par rapport à *I*₁₇. D'autre part, la largeur *I*₃ de la paroi frontale 3, dans ce cas de réalisation, est approximativement égale à la hauteur *h*₂₂ prise entre l'empreinte 12 de la paroi frontale 3 et un côté 22' adjacent du secteur triangulaire 22, étant, en plus, la longueur du bord latéral droit 19 de la portion centrale 13 la moitié de la susdite hauteur *h*₂₂. Dans les parois latérales 2, la génératrice de plis définie par le bords 22' du secteur triangulaire 22 et la résultante du pliage, définissent une variation angulaire estimée de pliage compris entre 5 et 30°. Dans cet exemple de réalisation, dans le plis 11, avec un angle α =30°, on définit un angle β =15° du secteur triangulaire 22, et un angle δ= 135° entre les côtés 11' et 22". Bien que ces valeurs soient des valeurs adoptées dans un mode de réalisation préféré de la présente invention, elles ne sont précisées qu'à titre d'exemple non limitatif. Tout en restant dans le cadre de l'invention, on peut naturellement adopter d'autres valeurs, selon l'application précise considérée.

La ligne de pointillés T est la résultante du pliage du secteur 22, alors que la ligne de pointillés T' est la résultante du pliage du secteur 11 sur la paroi 2, quand ceux-ci se retrouvent en position rabattue. T s'obtient en fonction de l'angle β choisi, avec en outre β = γ.

Comme il a été expliqué dans la présente description, lorsque la paroi supérieure 4 est rabattue et réalisée, celle-ci crée une surface de repos coplanaire à la résultante du pliage des parois latérales 2, mais avec une translation proportionnelle à l'épaisseur du matériau en feuille utilisé pour la construction de la boite 1. L'épaisseur du matériau est représentée par la distance de séparation entre les lignes T et T'. Comme il a été rappelé précédemment, toutes les valeurs, telles que celles des angles et des longueurs des lignes de plis peuvent varier en fonction de la taille et du type de boite, du matériau en feuille de la boite et des procédés de fabrication. Par exemple, pour les boites de tailles spéciales, on peut prévoir des lignes de plis, appelées aussi empreintes, 26 qui sont disposées sur les plans ou rabats 9a et 9b.

Grâce à ces empreintes 26, une machine de fabrication peut plier plus facilement les rabats 9a et 9b vers l'intérieur, pour former la portion inclinée 9, lorsque la taille de la boite fait que la portion 9a ou 9b est plus résistante. Aidés par les lignes 26, chaque rabat 9a et 9b forme un arc vers le bas lorsqu'ils sont pressés par une partie de la machine prévue à cet effet et, de cette façon, la portion 9 tourne autour de la ligne 11'et tout au long de l'angle α.

## Revendications

1. Étui à bec verseur inviolable et dépliable, pouvant contenir des produits fluides, tels que de la poudre et des grains, du type où ledit étui est défini par une boite, aux côtés préférentiellement parallèles, dans laquelle ledit bec est réalisé sur les bords de ladite boite et est délimité par les parois latérales, supérieure et frontale de celle-ci, de telle sorte que ledit bec verseur fasse partie d'une pré-découpe de matériau en feuille, à partir duquel est fabriquée ladite boite, et ayant la faculté de passer d'une position de fermeture à une position d'ouverture de ladite boite et vice-versa, et dont ledit bec définit une fermeture de l'orifice de sortie et un organe de canalisation du produit contenu dans ladite boite, ledit bord étant un bord tronqué (7) qui présente une portion plane (9) inclinée vers le bas en partant d'une empreinte transversale (10) formée sur la paroi supérieure (4) de ladite boite (1) et de premiers plis (11) des parois latérales (2) de ladite boite (1), alors qu'en outre, ledit bec verseur (8) est défini sur la paroi frontale (3) de la boite (1) par une portion plane dépliable qui se projette à partir d'une empreinte transversale d'articulation inférieure (12) et comprend un secteur central (13) et de second plis (14) des parois latérales (2) de ladite boite (1), cette portion plane dépliable aboutissant sur un bord supérieur (15) fixé de façon détachable à ladite boite (1), **caractérisé en ce qu'**à partir dudit bord supérieur (15) de ladite portion plane dépliable se projette au moins une languette de sécurité (16), fixée à ladite boite (1) à l'aide d'un matériau adhésif, qui se prolonge au moins sur ladite portion plane inclinée (9), ladite languette (16) présentant une découpe centrale qui définit le périmètre d'une languette (17) d'accrochage, de traction, de détachement et de dépliage dudit bec verseur (8), et des affaiblissements de déchirement coïncidents avec ledit bord supérieur (15) de ladite portion plane dépliable définie latéralement par rapport à ladite languette (16).

2. Étui selon la revendication 1, **caractérisé en ce que** ladite languette de sécurité (16) se prolonge aussi, au moins de façon partielle, sur ladite paroi supérieure (4) de la boite (1).

3. Étui selon la revendication 1, **caractérisé en ce que** ledit secteur central (13) est défini par une portion inférieure de bords latéraux droits (19) et une portion de périmètre supérieure de développement curviligne (20) et substantiellement en forme d'obus, laquelle définit ladite languette d'accrochage (17) à l'extrémité de rencontre de ses bords curvilignes.

4. Étui selon la revendication 3, **caractérisé en ce que** chacun desdits seconds plis (14) desdites parois latérales (2) de ladite boite (1) est défini par un premier secteur triangulaire (22) dont le sommet du petit angle (β) coïncide avec l'extrémité correspondante de ladite empreinte transversale (12) d'articulation de ladite portion plane dépliable, **en ce que** le petit côté dudit premier secteur triangulaire (22) coïncide avec un segment opposé (24) du bord supérieur (15) de ladite portion plane dépliable, **en ce que** le côté (22') dudit premier secteur triangulaire (22) qui est adjacent au dit secteur central (13) coïncide avec le bord latéral droit (19) de ce dernier et se prolonge jusqu'au dit bord supérieur (15) dudit secteur plan dépliable.

5. Étui selon la revendication 4, **caractérisé en ce qu'**entre chacun desdits premiers secteurs triangulaires (22) et ladite portion supérieure du secteur central (13) de ladite portion plane dépliable est définie une portion à propriété élastique (25) d'ouverture et fermeture dudit bec verseur (8), dont la forme est substantiellement triangulaire et présente un côté curviligne (20) coïncidant avec un segment de ladite portion supérieure (13b) dudit secteur central (13) qui se prolonge entre le point de rencontre avec le bord droit de celui-ci et ladite languette d'accrochage (16), un premier côté droit coïncidant avec un segment supérieur du côté adjacent dudit premier secteur triangulaire (22) et un second côté droit coïncidant avec un segment intermédiaire (26) du bord supérieur (15) dudit secteur central (13) défini entre ladite languette et ledit segment opposé du bord supérieur de ladite portion plane dépliable.

6. Étui selon la revendication 5, **caractérisé en ce que** lesdits premiers plis (11) définissent des secteurs triangulaires dont le petit angle (α), coïncidant au sommet avec ladite empreinte transversale (10) de ladite paroi supérieure (4) de ladite boite (1), est de l'ordre de 30° et définit une inclinaison de l'ordre de 60° de ladite portion plane inclinée par rapport à ladite paroi supérieure (4), **en ce que**, aux dits seconds plis (14), le petit angle (β) du premier secteur triangulaire est de 15°, définissant une inclinaison de 30° de ladite portion plane dépliable par rapport à ladite paroi frontale (3) de ladite boite (1), tout en se superposant partiellement sur ladite portion plane inclinée (9).

7. Étui selon la revendication 1, **caractérisé en ce que** le périmètre desdits seconds plis (14) desdites parois latérales (2) de ladite boite (1) sont formés par des empreintes qui définissent des lignes d'articulation.

8. Étui selon la revendication 1, **caractérisé en ce que** ladite boite (1) et ledit bec verseur (8) sont faits d'une seule pièce définie par une pré-découpe de matériau en feuille à partir duquel ledit étui est fabriqué.

9. Étui selon la revendication 1, **caractérisé en ce que** ladite pré-découpe est en carton.

10. Étui selon la revendication 1, **caractérisé en ce que** ladite portion plane (9) inclinée vers le bas est formée desdits rabats superposés (9a-9b), où chaque rabat est uni à une paroi correspondante et à deux plans (4a-4b), se superposant pour former ladite paroi supérieure (4) de ladite boite (1).

11. Étui selon la revendication 11, **caractérisé en ce que** chacun desdits rabats (9a-9b) présente au moins une ligne de plis (10a-10b) pour faciliter le pliage de ladite portion plane inclinée (9).

## Claims

1. Packaging container with tamper-proof unfoldable pouring spout, capable of containing fluid products, such as powder and grains, of the type where the said packaging container is defined by a box, with the sides preferably parallel, in which the said spout is formed on the edges of the said box and is delimited by the side, upper and front walls thereof, so that the said pouring spout forms part of a blank of sheet material from which the said box is produced, and having the ability to move from a closed position to an open position of the said box and vice versa, and where the said spout defines a closure of the outlet orifice and a member for channelling the product contained in the said box, the said edge being a truncated edge (7) which has a plane portion (9) inclined downwards starting from a transverse impression (10) formed on the upper wall (4) of the said box (1) and first folds (11) of the side walls (2) of the said box (1), while in addition, the said pouring spout (8) is defined on the front wall (3) of the box (1) by an unfoldable plane portion which extends from a lower transverse articulation impression (12) and comprises a central sector (13) and second folds (14) of the side walls (2) of the said box (1), this unfoldable plane portion ending at an upper edge (15) fixed detachably to the said box (1), **characterised in that** from the said upper edge (15) of the said unfoldable plane portion there extends at least one security strip (16), which is fixed to the said box (1) with the aid of an adhesive material and extends at least on the said inclined plane portion (9), the said strip (16) having a central cutout which defines the perimeter of a tab (17) for attaching, pulling, detaching and unfolding the said pouring spout (8), and tearing weakenings coincident with the said upper edge (15) of the said unfoldable plane portion defined laterally with respect to the said strip (16).

2. Packaging container according to Claim 1, **characterised in that** the said security strip (16) also extends, at least partially, on the said upper wall (4) of the box (1).

3. Packaging container according to Claim 1, **characterised in that** the said central sector (13) is defined by a lower portion with straight lateral edges (19) and an upper perimeter portion of curved development (20) and substantially ogive-shaped, which defines the said attaching tab (17) at the end at which its curved edges meet.

4. Packaging container according to Claim 3, **characterised in that** each of the said second folds (14) of the said side walls (2) of the said box (1) is defined by a first triangular sector (22), the vertex of the small angle (β) of which coincides with the corresponding end of the said transverse articulation impression (12) of the said unfoldable plane portion, **in that** the small side of the said first triangular sector (22) coincides with an opposite segment (24) of the upper edge (15) of the said unfoldable plane portion, **in that** the side (22') of the said first triangular sector (22) which is adjacent to the said central sector (13) coincides with the straight lateral edge (19) of the latter and extends as far as the said upper edge (15) of the said unfoldable plane sector.

5. Packaging container according to Claim 4, **characterised in that** between each of the said first triangular sectors (22) and the said upper portion of the central sector (13) of the said unfoldable plane portion there is defined a portion with elastic properties (25) for opening and closing the said pouring spout (8), the shape of which is substantially triangular and has a curved side (20) coinciding with a segment of the said upper portion (13b) of the said central sector (13) which extends between the meeting point with the straight edge of the latter and the said attaching tab (17), a first straight side coinciding with an upper segment of the adjacent side of the said first triangular sector (22) and a second straight side coinciding with an intermediate segment (26) of the upper edge (15) of the said central sector (13) defined between the said tab and the said opposite segment of the upper edge of the said unfoldable plane portion.

6. Packaging container according to Claim 5, **characterised in that** the said first folds (11) define triangular sectors, the small angle (α) of which, coinciding at the vertex with the said transverse impression (10) of the said upper wall (4) of the said box (1), is of the order of 30° and defines an inclination of the order of 60° of the said inclined plane portion with respect to the said upper wall (4), **in that**, at the said second folds (14), the small angle (β) of the first triangular sector is 15°, defining an inclination of 30° of the said unfoldable plane portion with respect to the said front wall (3) of the said box (1), while being partially superposed on the said inclined plane portion (9).

7. Packaging container according to Claim 1, **characterised in that** the perimeter of the said second folds (14) of the said side walls (2) of the said box (1) is formed by impressions which define articulation lines.

8. Packaging container according to Claim 1, **characterised in that** the said box (1) and the said pouring spout (8) are made in one piece defined by a blank of sheet material from which the said packaging container is produced.

9. Packaging container according to Claim 1, **characterised in that** the said blank is made of cardboard.

10. Packaging container according to Claim 1, **characterised in that** the said downwardly inclined plane portion (9) is formed by the said superposed flaps (9a-9b), where each flap is joined to a corresponding wall and to two panels (4a-4b), which are superposed to form the said upper wall (4) of the said box (1).

11. Packaging container according to Claim 11, **characterised in that** each of the said flaps (9a-9b) has at least one folding line (10a-10b) to facilitate folding of the said inclined plane portion (9).

## Patentansprüche

1. Behältnis mit einem unzerstörbaren und entfaltbaren Ausguss, das fluide Produkte aufnehmen kann, wie Pulver und Körner, des Typs, wo das Behältnis definiert ist durch eine Schachtel mit im Wesentlichen parallelen Seiten, in der der Ausguss hergestellt ist durch Kanten der Schachtel und begrenzt ist durch die Seiten-, Deckel- und Stirnwände derselben, dergestalt, dass der Ausguss Teil eines Vor-Zuschnitts eines blattartigen Materials ist, aus dem die Schachtel hergestellt ist, und die Möglichkeit aufweist, von einer Verschlussposition in eine Öffnungsposition der Schachtel und umgekehrt überzugehen, und wobei der Ausguss einen Verschluss der Auslassöffnung und ein Kanalisationsorgan zum in der Schachtel enthaltenen Produkte definiert, wobei die Kante eine abgestumpfte Kante (7) ist, die einen ebenen Teil (9), der ausgehend von einer Querprägung (10), die an der Deckelwand (4) der Schachtel (1) ausgebildet ist, nach unten geneigt ist, und erste Faltungen (11) der Seitenwände (2) der Schachtel (1) aufweist, während andererseits der Ausguss (8) durch die Stirnwand (3) der Schachtel (1) durch einen entfaltbaren ebenen Teil definiert ist, der sich ausgehend von einer unteren Quergelenkprägung (12) erstreckt und einen Zentralabschnitt (13) und zweite Umschläge (14) der Seitenwände (2) der Schachtel (1) aufweist, wobei dieser entfaltbare ebene Teil an eine obere Kante (15) angrenzt, die verlagerbar an der Schachtel (1) angeordnet ist, **dadurch gekennzeichnet, dass** von der oberen Kante (15) des entfaltbaren ebenen Teil an wenigstens eine Sicherheitslasche (16) erstreckt, die an der Schachtel (1) mit Hilfe eines adhäsiven Materials befestigt ist, die sich wenigstens über dem geneigten ebenen Teil (9) erstreckt, wobei die Lasche (16) einen zentralen Zuschnitt aufweist, der den Umfang einer Lasche (17) zum Ergreifen, zum Ziehen, zum Lösen und zum Entfalten des Ausgusses (8) und Einreißschwächungen definiert, die mit der oberen Kante (15) des entfaltbaren ebenen Teils, seitlich gesehen mit Bezug auf die Lasche (16) zusammenfallen.

2. Behältnis nach Anspruch 1, **dadurch gekennzeichnet, dass** die Sicherheitslasche (16) sich außerdem wenigstens teilweise über die Deckelwand (4) der Schachtel (1) erstreckt.

3. Behältnis nach Anspruch 1, **dadurch gekennzeichnet, dass** der Zentralabschnitt (13) durch einen unteren Teil von geraden Seitenkanten (19) und einen oberen Umfangsteil von gekrümmter Ausbildung (20) und im Wesentlichen geschossförmig definiert ist, die die Grifflasche (17) am Außenumfang im Zusammentreffpunkt der gekrümmten Kanten definiert.

4. Behältnis nach Anspruch 3, **dadurch gekennzeichnet, dass** jede der zweiten Faltungen (14) der Seitenwände (2) der Schachtel (1) durch einen ersten Dreieckabschnitt (22) definiert ist, bei dem der Scheitel des spitzen Winkels (β) mit dem entsprechenden Ende der Quergelenkprägung (12) des entfaltbaren ebenen Teils zusammenfällt, so dass die kurze Seite dieses ersten Dreieckabschnitts (22) mit einem gegenüberliegenden Segment (24) der oberen Kante (15) des entfaltbaren ebenen Teils zusammenfällt, so dass die Seite (22') dieses ersten Dreieckabschnitts (22), die dem Zentralabschnitt (13) benachbart ist, mit der geraden Seitenkante (19) der letzteren zusammenfällt und sich bis zur oberen Kante (15) dieses entfaltbaren ebenen Abschnitts erstreckt.

5. Behältnis nach Anspruch 4, **dadurch gekennzeichnet, dass** zwischen jedem der ersten Dreieckabschnitte (23) und dem oberen Teil des Zentralabschnitts (13) des entfaltbaren ebenen Teils ein Teil definiert ist, der elastische Eigenschaften (25) zum Öffnen und Schließen des Ausgusses (8) aufweist, dessen Form im Wesentlichen dreieckig ist und der eine gekrümmte Seite (20) aufweist, die mit einem Abschnitt des oberen Teils (13b) des Zentralabschnitts (13) zusammenfällt, der sich zwischen dem Zusammentreffpunkt mit der geraden Kante desselben und der Grifflasche (16) erstreckt, wobei eine erste gerade Seite mit einem oberen Abschnitt der benachbarten Seite des ersten Dreieckabschnitts (22) zusammenfällt und eine zweite gerade Seite mit einem Zwischenabschnitt (26) der oberen Kante (15) des Zentralabschnitts (13) zusammenfällt, die zwischen der Lasche und dem gegenüberliegenden Abschnitt der oberen Kante des entfaltbaren ebenen Teils definiert ist.

6. Behältnis nach Anspruch 5, **dadurch gekennzeichnet, dass** die ersten Faltungen (11) die Dreiecksabschnitte definieren, von denen der spitze Winkel (α), der im Scheitel mit der Querprägung (10) der Deckelwand (4) der Schachtel (1) zusammenfällt, in der Größenordnung von 30° liegt und eine Neigung in der Größenordnung von 60° des geneigten ebenen Teils mit Bezug auf die Deckelwand (4) definiert, so dass an den zweiten Faltungen (14) der spitze Winkel (β) des ersten Dreieckabschnitts 15° beträgt, eine Neigung von 30° des entfaltbaren ebenen Teils bezogen auf die Stirnwand (3) der Schachtel (1) definierend, alles sich teilweise dem geneigten ebenen Teil (9) überlagernd.

7. Behältnis nach Anspruch 1, **dadurch gekennzeichnet, dass** der Umfang der zweiten Faltungen (14) der Seitenwände (2) der Schachtel (1) durch Prägungen gebildet sind, die Gelenklinien definieren.

8. Behältnis nach Anspruch 1, **dadurch gekennzeichnet, dass** die Schachtel (1) und der Ausguss (8) aus einem Stück hergestellt sind, definiert durch einen Vor-Zuschnitt aus einem blattartigen Material, von dem ausgehend das Behältnis hergestellt ist.

9. Behältnis nach Anspruch 1, **dadurch gekennzeichnet, dass** der Vor-Zuschnitt aus Karton ist.

10. Behältnis nach Anspruch 1, **dadurch gekennzeichnet, dass** der ebene Teil (9), der nach unten geneigt ist, aus Überlagerungsklappen (9a - 9b) hergestellt ist, wo jede Klappe mit einer entsprechenden Wand und mit zwei Flächen (4a - 4b) verbunden ist, sich überlagernd, um die Deckelwand (4) der Schachtel (1) auszubilden.

11. Behältnis nach Anspruch 11, **dadurch gekennzeichnet, dass** jede der Klappen (9a - 9b) wenigstens eine Faltlinie (10a - 10b) aufweist, um die Faltung des geneigten ebenen Teils (9) zu erleichtern.
